# EUROPÄISCHE PATENTSCHRIFT

(11) **EP 2 381 827 B1**
(45) Veröffentlichungstag und Bekanntmachung des Hinweises auf die Patenterteilung: **26.06.2013**
(21) Anmeldenummer: 09799572.4
(22) Anmeldetag: 04.12.2009
(51) Int. Cl.: A47L 15/00, A47L 15/42, D06F 33/02, D06F 39/08

(54) **VERFAHREN ZUM ABPUMPEN EINER FLÜSSIGKEIT AUS EINEM WASSERFÜHRENDEN HAUSHALTSGERÄT**
METHOD FOR PUMPING A FLUID OUT OF AN AQUIFEROUS HOUSEHOLD DEVICE
PROCÉDÉ DE VIDANGE D'UN LIQUIDE D'UN APPAREIL ÉLECTROMÉNAGER À CIRCULATION D'EAU

(30) Priorität: 19.12.2008 DE 102008055022
(43) Veröffentlichungstag der Anmeldung: 02.11.2011
(73) Patentinhaber: BSH Bosch und Siemens Hausgeräte GmbH, 81739 München (DE)
(72) Erfinder: FAUTH, Michael, 91785 Pleinfeld (DE); OBERSTALLER, Erwin, 86647 Wortelstetten (DE); REITER, Andreas, 89435 Finningen (DE); RIEGER, Roland, 73492 Rainau (DE)
(86) Internationale Anmeldenummer: PCT/EP2009/066402
(87) Internationale Veröffentlichungsnummer: WO 2010/079021

(56) Entgegenhaltungen:
- EP-A1- 0 998 872
- EP-A1- 1 882 438
- EP-A1- 1 967 121
- EP-A2- 2 058 523
- DE-A1- 19 750 266
- DE-A1-102004 004 104
- DE-A1-102004 050 396

## Beschreibung

Die Erfindung betrifft ein Verfahren zum Abpumpen einer Flüssigkeit aus einem wasserführenden Haushaltsgerät, insbesondere aus einer Haushalts-Geschirrspülmaschine, nach dem Oberbegriff des Patentanspruchs 1.

Wasserführende Haushaltsgeräte, wie beispielsweise Haushalts-Geschirrspülmaschinen, weisen eine Umwälzpumpe auf, mit der Flüssigkeit umgewälzt wird, um sie Sprüheinrichtungen, wie z.B. rotierenden Sprüharmen zuzuführen, mit denen zu reinigendes Spülgut mit Flüssigkeit beaufschlagt werden kann. Um die Flüssigkeit nach Abschluss eines derartigen Reinigungsvorgangs aus dem wasserführenden Haushaltsgerät zu fördern, ist eine Laugenpumpe vorgesehen, die an ein hausseitiges Abwasserentsorgungssystem anschließbar ist. Hierzu wird neben der Laugenpumpe wenigstens zeitweise parallel die Umwälzpumpe betrieben, d.h. es findet ein zeitgleicher Betrieb beider Pumpen statt. Hierdurch wird sichergestellt, dass durch ein abruptes Anhalten der Umwälzpumpe vermieden wird, dass es zu einer Umkehrströmung in Kanälen kommt, die die Umwälzpumpe mit den Sprüheinrichtungen zum Besprühen von zu reinigendem Spülgut verbinden, was bewirken kann, dass durch die zurückströmenden Flüssigkeitsmengen der im Betrieb sich bildende Filterkuchen auf Filtereinrichtungen zum Abscheiden von Schmutz und Partikeln wieder aufgelöst und aufgeschwemmt wird mit der Folge, dass die abgeschiedenen Partikel und Schmutzteilchen wieder in den Umwälzkreislauf zur Versorgung der Sprüheinrichtungen gelangen und damit das Spülgut wieder-anschmutzen.

Beispielsweise sei in diesem Zusammenhang auf die EP 1 882 438 A1 verwiesen, die eine entsprechende Haushaltsgesrhirrspülmaschine offenbart. Um eine effektive Reinigung der Filter zu gewährleisten, wird vorgeschlagen, dass die Entleerung der Spülflüssigkeit bei wenigstens anfangs laufender Umwälzpumpe erfolgt. Hierbei sind jedoch wiederum sowohl die Umwälzpumpe als auch die Laugenpumpe in Betrieb, so dass die Lösung in einem erhöhten Energieverbrauch der Anlage resultiert.

Es ist daher Aufgabe der Erfindung, technische Alternativen aufzuzeigen, mit denen eine derartige Rückanschmutzung von Spolgut zuverlässig verhindert werden kann. Die Aufgabe der Erfindung geht aus von einem Verfahren zum Abpumpen einer Flüssigkeit aus einem wasserführenden Haushaltsgerät, insbesondere einer Haushalts-Geschirrspülmaschine, während dem wenigstens zeitweise Wasser zum Betreiben einer Laugenpumpe aus dem wasserführenden Haushaltsgerät gefördert wird und wenigstens Wasser zeitweise zum Betreiben einer Umwälzpumpe umgewälzt wird.

Erfindungsgemäß ist vorgesehen, dass die Drehzahl der Umwälzpumpe vor der Inbetriebnahme der Laugenpumpe im Wesentlichen druckstoßfrei von einer Maximaldrehzahl wenigstens bis auf eine Minimaldrehzahl abgesenkt wird. Dies erlaubt auf überraschend einfache Weise, eine Rückanschmutzung zu verhindern, da durch eine kontinuierliche Reduzierung der Drehzahl der Umwälzpumpe vor Inbetriebnahme der Laugenpumpe das Flüssigkeitsniveau soweit abgesenkt werden kann, dass keine Ablösung des Filterkuchens durch zurückströmende Flüssigkeitsmengen erfolgen kann, da kein Strömungsumkehr verursachender Druckstoß entstehen kann, der einen Filterkuchen von einer Filtereinrichtung lösen könnte.

Dabei ist in einer Weiterbildung vorgesehen, dass die Drehzahl der Umwälzpumpe vor dem Betreiben der Laugenpumpe in wenigstens zwei Schritten reduziert wird.

In einer Weiterbildung ist vorgesehen, dass die Drehzahl der Umwälzpumpe in dem ersten Schritt vor der Inbetriebnahme der Laugenpumpe von einer Maximaldrehzahl auf eine Minimaldrehzahl reduziert wird. Dies ist eine besonders einfache Ausführungsform, die einen besonders geringen gerätetechnischen Aufwand erfordert.

Dabei ist in einer Weiterbildung vorgesehen, dass in einem ersten Schritt die Drehzahl der Umwälzpumpe von der Maximaldrehzahl auf die Minimaldrehzahl wenigstens zeitweise linear reduziert wird, d.h. mit einer zeitlich konstanten Rate. Jedoch kann die Drehzahl der Umwälzpumpe von der Maximaldrehzahl auf die Minimaldrehzahl auch stufenförmig mit einer Vielzahl von Schritten oder einer Exponentialfunktion entsprechend reduziert werden.

Ferner ist in einer Weiterbildung vorgesehen, dass die Drehzahl der Umwälzpumpe im Wesentlichen in einer Zeitdauer von 3 bis 30 Sekunden, insbesondere in einer

Zeitdauer von 10 bis 15 Sekunden, von der Maximaldrehzahl auf die Minimaldrehzahl reduziert wird. Dies erlaubt es, eine Rückanschmutzung auszuschließen und zugleich die Zeitdauer eines Abpumpvorgangs nahezu unverändert zu lassen.

In einer Weiterbildung ist vorgesehen, dass in einem zweiten Schritt die Drehzahl von der Minimaldrehzahl auf 0 reduziert wird. Das heißt, der Betrieb der Umwälzpumpe wird vollständig eingestellt. So kann die Zeitdauer des Abpumpvorgangs auf ein Minimum reduziert werden. Dabei ist in einer Weiterbildung vorgesehen, dass nach dem zweiten Schritt durch Betreiben der Laugenpumpe eine Flüssigkeitsmenge abgepumpt wird. Das heißt, es findet kein simultaner bzw. zeitgleicher Betrieb der Laugenpumpe und der Umwälzpumpe statt.

Es ist dabei in einer Weiterbildung vorgesehen, dass eine Menge von im Wesentlichen zwischen 0,5 und 3 Litern, insbesondere zwischen 1 und 2 Litern, abgepumpt wird.

Hierbei ist in einer Weiterbildung vorgesehen, dass nach Deaktivieren der Laugenpumpe die Umwälzpumpe betrieben wird. Das heißt, der Betrieb der Umwälzpumpe wird während des Abpumpvorgangs wenigstens einmal unterbrochen von einer Phase, während der ein Abpumpvorgang mit der Laugenpumpe durchgeführt wird.

Es ist in einer Weiterbildung vorgesehen, dass die Umwälzpumpe wenigstens zeitweise mit einer Mitteldrehzahl betrieben wird, die zwischen der Maximaldrehzahl und der Minimaldrehzahl liegt, mit der die Umwälzpumpe betrieben wird. Somit werden insbesondere unerwünschte Geräuschemissionen durch das Fördern von Luft vermieden, da die Umwälzpumpe mit einer Drehzahl betrieben wird, die auf die verbleibende Restwassermenge im wasserführenden Haushaltsgerät abgestimmt ist.

Dabei ist in einer Weiterbildung vorgesehen, dass die Geschirrspülmaschine während des Betriebs mit der Mitteldrehzahl in einem Unterkorbsprühbetrieb betrieben wird. Das heißt, die Geschirrspülmaschine weist eine obere und eine untere Sprüheinrichtung auf, die je einem oberen und einem unteren Geschinicorb zugeordnet sind, wobei ein Betrieb möglich ist, bei dem entweder nur der Oberkorb mit der ihm zugeordneten Sprüheinrichtung oder der Unterkorb mit der ihm zugeordneten Sprüheinrichtung betrieben wird. Hierdurch wird sichergestellt, dass sich eventuelle Schmutzreste, die sich gelöst haben, wieder zur Filtereinrichtung befördert werden.

Dabei ist in einer Weiterbildung vorgesehen, dass die Umwälzpumpe im Wesentlichen für eine Zeitdauer zwischen 5 und 60 Sekunden, insbesondere zwischen 10 und 30 Sekunden, betrieben wird.

Ferner ist in einer Weiterbildung vorgesehen, dass die Drehzahl der Umwälzpumpe in wenigstens zwei Schritten reduziert wird, wenn nach Deaktivieren der Laugenpumpe die Umwälzpumpe betrieben wird. Hierdurch kann eine Reinigung der Filtereinrichtung bewirkt werden.

Dabei ist in einer Weiterbildung ebenfalls vorgesehen, die Drehzahl der Umwälzpumpe in einem ersten Schritt vor dem Betreiben der Laugenpumpe von der Mitteldrehzahl auf eine Minimaldrehzahl zu reduzieren, wobei in einer Weiterbildung die Drehzahl der Umwälzpumpe von der Mitteldrehzahl auf die Minimaldrehzahl wenigstens zeitweise reduziert wird. Es kann jedoch auch die Drehzahl der Umwälzpumpe von der Mitteldrehzahl auf die Minimaldrehzahl schrittweise mit einer Vielzahl von Schritten oder einer Exponentialfunktion entsprechend reduziert werden.

In einer Weiterbildung ist vorgesehen, dass die Drehzahl der Umwälzpumpe im Wesentlichen in einer Zeitdauer von 3 bis 60 Sekunden, insbesondere in einer Zeitdauer von 8 bis 12 Sekunden, von der Maximaldrehzahl auf die Minimaldrehzahl reduziert wird.

Ferner ist in einer Weiterbildung vorgesehen, in einem zweiten Schritt die Drehzahl von der Mitteldrehzahl auf 0 zu reduzieren, d.h. den zweiten Schritt durch Anhalten der Umwälzpumpe zu beenden.

In einer Weiterbildung ist vorgesehen, dass nach dem zweiten Schritt durch Betreiben der Laugenpumpe eine zweite Flüssigkeitsmenge abgepumpt wird. Dabei ist die zweite Flüssigkeitsmenge geringer als die erste Flüssigkeitsmenge.

In einer Weiterbildung ist vorgesehen, dass die Maximaldrehzahl im Wesentlichen zwischen 2000 und 3000 Umdrehungen pro Minute, insbesondere zwischen 2300 und 2700 pro Minute, gewählt ist. Dies erlaubt einen energieeffizienten Betrieb der Umwälzpumpe bei gleichzeitig reduzierter Geräuschemission.

Ferner ist in einer Weiterbildung vorgesehen, dass die Minimaldrehzahl im Wesentlichen zwischen 1200 und 1800 Umdrehungen pro Minute, insbesondere zwischen 1300 und 1700 Umdrehungen pro Minute, gewählt ist.

Es ist in einer Weiterbildung vorgesehen, dass die Mitteldrehzahl im Wesentlichen zwischen 1500 und 2000 Umdrehungen pro Minute, insbesondere zwischen 1700 und 2300 Umdrehungen pro Minute, gewählt ist. Dies erlaubt einen energieeffizienten Betrieb der Umwälzpumpe bei zugleich reduzierter Geräuschemission, da die Drehzahl der entsprechend reduzierten Flüssigkeitsmenge im wasserführenden Haushaltsgerät angepasst wird, so dass sichergestellt ist, dass keine Luftblasen von der Umwälzpumpe angesaugt werden, was eine unerwünschte Geräuschentwicklung zur Folge hat.

Schließlich ist in einer Weiterbildung vorgesehen, dass die Laugenpumpe und die Umwälzpumpe mit einer Leistungselektronik der Steuerelektronik angesteuert werden. D.h., es ist lediglich eine Leistungselektronik vorgesehen, die abwechselnd zur Ansteuerung der Laugen- und Umwälzpumpe verwendet wird. So kann eine Leistungselektronik eingespart werden, was den Bauelementebedarf reduziert. Dabei kann die Leistungselektronik bspw. zur Ansteuerung von als BLDC-Motoren ausgebildeten Pumpenmotoren ausgebildet sein.

Ferner wird die Aufgabe der Erfindung gelöst durch ein wasserführendes Haushaltsgerät, insbesondere eine Haushalts-Geschirrspülmaschine, wenigstens aufweisend eine Laugenpumpe, mit der wenigstens zeitweise Wasser aus dem wasserführenden Haushaltsgerät förderbar ist und wenigstens aufweisend eine Umwälzpumpe, mit der Flüssigkeit in dem wasserführenden Haushaltsgerät umwälzbar ist, sowie mit Steuermitteln zum Ansteuern der Laugenpumpe und der Umwälzpumpe, wobei erfindungsgemäß vorgesehen ist, dass die Steuermittel zum im Wesentlichen druckstoßfreien Absenken der Drehzahl der Umwälzpumpe von einer Maximaldrehzahl bis auf wenigstens eine Minimaldrehzahl vor der Inbetriebnahme der Laugenpumpe ausgebildet sind.

Weiterbildungen der Erfindung sind in den Unteransprüchen angegeben.

Im Folgenden wird die Erfindung anhand zweier Zeichnungen erläutert Es zeigen:
- Fig. 1: eine schematische Darstellung eines wasserführenden Haushaltsgeräts,
- Fig. 2: eine schematische Darstellung eines Ausführungsbeispiels eines erfindungsgemäßen Verfahrens zum Abpumpen einer Flüssigkeit aus einem wasserführenden Haushaltsgerät.

Es wird zunächst auf die Figur 1 Bezug genommen.

Ein im vorliegenden Ausführungsbeispiel als Haushalts-Geschirrspülmaschine GS ausgebildetes wasserführendes Haushaltsgerät weist einen als Spülbehälter dienenden Innenraum IR auf, der mittels einer an der Haushalts-Geschirrspülmaschine GS schwenkbar angelenkten Tür (nicht dargestellt) zum Beladen und Entladen geöffnet bzw. geschlossen werden kann. In dem Innenraum IR der Haushalts-Geschirrspülmaschine GS sind Geschirrkörbe GK zur Aufnahme von zu reinigendem Spülgut vorgesehen, die aus dem Innenraum IR der Haushalts-Geschirrspülmaschine GS herausgezogen werden können, um das Be- und Entladen zu erleichtern.

Um das in den Geschirrkörben GK gelagerte Spülgut zu reinigen sind in dem Innenraum IR der Haushalts-Geschirrspülmaschine GS als Sprüharme SA ausgebildete Sprüheinrichtungen zur Beaufschlagung von Spülgut mit Flüssigkeit vorgesehen, wobei es sich bei der Flüssigkeit um z.B. mit Reinigungsmitteln oder mit Klarspüler versetztes Wasser handeln kann, um so eine Reinigungswirkung bzw. streifenfreie Trocknung des Spülguts zu bewirken. Die vom Spülgut herabfließende Flüssigkeit versammelt sich in einem Pumpensumpf PS, der im Bodenbereich des Innenraums IR der Haushalts-Geschirrspülmaschine GS angeordnet ist. In dem Pumpensumpf PS ist ferner eine Filtereinrichtung (nicht dargestellt) vorgesehen, mit dem Schmutz oder Partikel aus der umgewälzten Flüssigkeit abgetrennt werden können.

Die Sprüharme SA sind über eine Zuführleitung ZL mit einer Umwälzpumpe UP flüssigkeitsleitend verbunden, die neben anderen Bauteilkomponenten der Haushalts-Geschirrspülmaschine GS in einer Bodenbaugruppe BO unterhalb des Innenraums IR der Haushalts-Geschirrspülmaschine GS angeordnet ist. Im Betrieb, d.h. bei laufender Umwälzpumpe UP, saugt die Umwälzpumpe UP die sich in dem Pumpensumpf PS ansammelnde Flüssigkeit an und fördert diese durch die Zuführleitung ZL zu den Sprüharmen SA. Um die durch den Betrieb der Umwälzpumpe UP umgewälzte Flüssigkeit zu erwärmen, weist die Umwälzpumpe UP im vorliegenden Ausführungsbeispiel eine integrierte Wasserheizung WZ zur Erwärmung der Flüssigkeit auf. Alternativ kann zur Erwärmung der Flüssigkeit ein separater Durchlauferhitzer oder eine andere Wasserheizung vorgesehen sein. Zum Entleeren des Innenraums IR der Haushalts-Geschirrspülmaschine GS ist eine Laugenpumpe LP vorgesehen, die ebenfalls in flüssigkeitsleitender Verbindung mit dem Pumpensumpf PS steht und mit einer Entsorgungsleitung EL an ein hausseitiges Entsorgungsnetz angeschlossen werden kann.

Ferner weist die Haushalts-Gesmirrspülmaschine GS als Steuerelektronik SE ausgebildete Steuermittel auf, die mittels Leitungsmittel (nicht dargestellt) zum Ansteuern der Umwälzpumpe und der Laugenpumpe LP ausgebildet sind. Hierzu kann die Steuerelektronik SE zur Ansteuerung von als BLDC-Motoren ausgebildeten Antriebsmotoren der Umwälzpumpe UP und Laugenpumpe LP ausgebildet sein. Eine entsprechende Leistungselektronik (nicht dargestellt) kann für jede der Pumpen vorgesehen sein oder nur eine Leistungselektronik für beide Pumpen, so dass die eine Leistungselektronik zur alternierenden Ansteuerung der Laugenpumpe LP oder der Umwälzpumpe UP verwendet werden kann.

Es wird nun auf die Figuren 1 und 2 zusammen Bezug genommen.

Zu Beginn des Abpumpvorganges wird die Drehzahl der Umwälzpumpe UP von einer Maximaldrehzahl nMax linear während eines ersten Schrotts I vom Zeitpunkt t0 ausgehend bis zum Zeitpunkt t1 auf eine Minimaldrehzahl nMin reduziert. Anschließend wird in einem Schritt **II** die Drehzahl von nMin auf Null reduziert, d.h. die Umwälzpumpe angehalten. Hierdurch wird erreicht, dass es zu keiner Ablösung und keinem Aufschwemmen eines Filterkuchens auf der Filtereinrichtung kommen kann, da die zurückströmende Flüssigkeitsmenge nicht mehr ein an die Filtereinrichtung heranreichendes Niveau erreichen kann.

Anschließend erfolgt ein erster Abpumpvorgang AP1, der sich von dem Zeitpunkt t1 bis zu dem Zeitpunkt t2 erstreckt und während dem beispielsweise eine Menge von 0,5 bis 3 Litern abgepumpt wird. Während der ersten Abpumpphase AP1 ist nur die Laugenpumpe LP in Betrieb, während die Umwälzpumpe UP deaktiviert ist und daher die Drehzahl 0 aufweist.

Anschließend wird nach Beendigung der ersten Abpumpphase AP1 die Laugenpumpe LP deaktiviert und die Umwälzpumpe UP wieder aktiviert. Sie wird hierzu mit einer Mitteldrehzahl nUk betrieben. Zugleich wird die Haushalts-Geschirrspülmaschine GS in einem Unterkorbspülbetrieb betrieben, bei dem nur der untere Sprüharm SA der beiden Sprüharme SA betrieben wird.

Anschließend wird in einem Schritt **III** zur Filterreinigung die Drehzahl der Umwälzpumpe UP von der Mitteldrehzahl nUk auf die Minimaldrehzahl nMin linear reduziert. In einem weiteren Schritt IV wird dann die Drehzahl am Zeitpunkt t3 von der Minimaldrehzahl nMin auf 0 reduziert, d.h. die Umwälzpumpe UP wird angehalten.

Es schließt sich eine zweite Abpumpphase AP2 an, die sich vom Zeitpunkt t3 bis zum Zeitpunkt t4 erstreckt und während dem durch alleinigen Betrieb der Laugenpumpe LP eine Restwassermenge aus der Haushalts-Geschirrspülmaschine GS gefördert wird, wobei diese zweite Flüssigkeitsmenge geringer als die erste Flüssigkeitsmenge ist, die während der ersten Abpumpphase AP1 aus dem wasserführenden Haushaltsgeät gefördert wurde.

Anschließend steht die Haushalts-Geschirrspülmaschine GS für eine Neubefüllung bereit.

### Bezugszeichenliste:

- BO: Bodenbaugruppe
- EL: Entsorgungsleitung
- GK: Geschirrkorb
- GS: Haushalts-Geschirrspülmaschine
- IR: Innenraum
- LP: Laugenpumpe
- PS: Pumpensumpf
- SA: Sprüharm
- t0: Zeitpunkt
- t1: Zeitpunkt
- t2: Zeitpunkt
- t3: Zeitpunkt
- t4: Zeitpunkt
- UP: Umwälzpumpe
- ZL: Zuführleitung
- AP1: erste Abpumpphase
- AP2: zweite Abpumphase
- nMax: Maximaldrehzahl
- nMin: Minimaldrehzahl
- nUk: Mitteldrehzahl
- SE: Steuerelektronik
- WZ: Wasserheizung

## Patentansprüche

1. Verfahren zum Abpumpen einer Flüssigkeit aus einem wasserführenden Haushaltsgerät, insbesondere aus einer Haushalts-Geschirrspülmaschine (GS), während dem wenigstens zeitweise Wasser durch Betreiben einer Laugenpumpe (LP) aus dem wasserführenden Haushaltsgerät gefördert wird und wenigstens zeitweise Wasser durch Betreiben einer Umwälzpumpe (UP) umgewälzt wird, **dadurch gekennzeichnet, dass** die Drehzahl der Umwälzpumpe (UP) vor der Inbetriebnahme der Laugenpumpe (LP) im Wesentlichen druckstoßfrei von einer Maximaldrehzahl (nMax) wenigstens bis auf eine Minimaldrehzahl (nMin) abgesenkt wird.

2. Verfahren nach Anspruch 1, **dadurch gekennzeichnet, dass** die Drehzahl der Umwälzpumpe (UP) vor dem Betreiben der Laugenpumpe (LP) in wenigstens zwei Schritten (I, II) reduziert wird.

3. Verfahren nach Anspruch 2, **dadurch gekennzeichnet, dass** in einem ersten Schritt (I) die Drehzahl der Umwälzpumpe (UP) wenigstens zeitweise linear reduziert wird.

4. Verfahren nach mindestens einem der Ansprüche 1 bis 3, **dadurch gekennzeichnet, dass** die Drehzahl der Umwälzpumpe (UP) im Wesentlichen in einer Zeitdauer von 3 bis 30 Sekunden, insbesondere in einer Zeitdauer von 10 bis 15 Sekunden, von einer Maximaldrehzahl (nMax) auf die Minimaldrehzahl (nMin) reduziert wird.

5. Verfahren nach mindestens einem der Ansprüche 2 bis 4, **dadurch gekennzeichnet, dass** beim zweiten Schritt **(II)** die Drehzahl von der Minimaldrehzahl (nMin) auf 0 reduziert wird.

6. Verfahren nach mindestens einem der Ansprüche 2 bis 5, **dadurch gekennzeichnet, dass** nach dem zweiten Schritt **(II)** durch Betreiben der Laugenpumpe (LP) eine Flüssigkeitsmenge abgepumpt wird.

7. Verfahren nach Anspruch 6, **dadurch gekennzeichnet, dass** eine Menge von im Wesentlichen zwischen 0,5 und 3 Litern, insbesondere zwischen 1 und 2 Litern, abgepumpt wird.

8. Verfahren nach Anspruch 6 oder 7, **dadurch gekennzeichnet, dass** nach Deaktivieren der Laugenpumpe (LP) die Umwälzpumpe (UP) betrieben wird.

9. Verfahren nach Anspruch 8, **dadurch gekennzeichnet, dass** die Umwälzpumpe (UP) wenigstens zeitweise mit einer Mitteldrehzahl (nUk) betrieben wird, die zwischen der Maximaldrehzahl (nMax) und der Minimaldrehzahl (nMin) liegt.

10. Verfahren nach Anspruch 9, **dadurch gekennzeichnet, dass** das wasserführende Haushaltsgerät während des Betriebs mit der Mitteldrehzahl (nUk) in einem Unterkorbspülbetrieb betrieben wird.

11. Verfahren nach Anspruch 9 oder 10, **dadurch gekennzeichnet, dass** die Umwälzpumpe (UP) im Wesentlichen für eine Zeitdauer zwischen 5 und 60 Sekunden, insbesondere zwischen 10 und 30 Sekunden, betrieben wird.

12. Verfahren nach mindestens einem der Ansprüche 8 bis 11, **dadurch gekennzeichnet, dass** die Drehzahl der Umwälzpumpe (UP) in wenigstens zwei Schritten (III, IV) reduziert wird.

13. Verfahren nach Anspruch 12, **dadurch gekennzeichnet, dass** die Drehzahl der Umwälzpumpe (UP) in einem ersten Schritt **(III)** vor dem Betreiben der Laugenpumpe (LP) von der Mitteldrehzahl (nUk) auf eine Minimaldrehzahl (nMin) reduziert wird.

14. Verfahren nach Anspruch 13, **dadurch gekennzeichnet, dass** die Drehzahl der Umwälzpumpe (UP) von der Mitteldrehzahl (nUk) auf die Minimaldrehzahl (nMin) wenigstens zeitweise linear reduziert wird.

15. Verfahren nach Anspruch 13 oder 14, **dadurch gekennzeichnet, dass** die Drehzahl der Umwälzpumpe (UP) im Wesentlichen in einer Zeitdauer von 3 bis 30 Sekunden, insbesondere in einer Zeitdauer von 8 bis 12 Sekunden, von der Maximaldrehzahl (nMax) auf die Minimaldrehzahl (nMin) reduziert wird.

16. Verfahren nach mindestens einem der Ansprüche 12 bis 15, **dadurch gekennzeichnet, dass** in einem zweiten Schritt (IV) die Drehzahl von der Mitteldrehzahl (nUk) auf 0 reduziert wird.

17. Verfahren nach mindestens einem der Ansprüche 12 bis 16, **dadurch gekennzeichnet, dass** nach dem zweiten Schritt (IV) durch Betreiben der Laugenpumpe (LP) eine zweite Flüssigkeitsmenge abgepumpt wird.

18. Verfahren nach Anspruch 17, **dadurch gekennzeichnet, dass** die zweite Flüssigkeitsmenge gleich oder kleiner als die erste Flüssigkeitsmenge ist.

19. Verfahren nach mindestens einem der Ansprüche 1 bis 18, **dadurch gekennzeichnet, dass** die Maximaldrehzahl (nMax) im Wesentlichen zwischen 2000 und 3000 Umdrehungen pro Minute, insbesondere zwischen 2300 und 2700 Umdrehungen pro Minute, beträgt.

20. Verfahren nach mindestens einem der Ansprüche 1 bis 19, **dadurch gekennzeichnet, dass** die Minimaldrehzahl (nMin) im Wesentlichen zwischen 1200 und 1800 Umdrehungen pro Minute, insbesondere zwischen 1300 und 1700 Umdrehungen pro Minute, betragt

21. Verfahren nach mindestens einem der Ansprüche 9 bis 20, **dadurch gekennzeichnet, dass** die Mitteldrehzahl (nUk) im Wesentlichen zwischen 1500 und 2000 Umdrehungen pro Minute, insbesondere zwischen 1700 und 2300 Umdrehungen pro Minute, beträgt.

22. Verfahren nach mindestens einem der Ansprüche 1 bis 21, **dadurch gekennzeichnet, dass** die Laugenpumpe (LP) und die Umwälzpumpe (UP) mit einer Leistungselektronik der Steuerelektronik (SE) angesteuert werden.

23. Wasserführendes Haushaltsgerät, insbesondere Haushalts-Geschirrspülmaschine (GS), wenigstens aufweisend eine Laugenpumpe (LP), mit der wenigstens zeitweise Wasser aus dem wasserführenden Haushaltsgerät förderbar ist, und wenigstens aufweisend eine Umwälzpumpe (UP), mit der Flüssigkeit im wasserführenden Haushaltsgerät umwälzbar ist, sowie mit Steuermitteln (SE) zum Ansteuern der Laugenpumpe (LP) und der Umwälzpumpe (UP), **dadurch gekennzeichnet, dass** die Steuermittel (SE) zum im Wesentlichen druckstoßfreien Absenken der Drehzahl der Umwälzpumpe (UP) von einer Maximaldrehzahl (nMax) bis auf wenigstens eine Minimaldrehzahl (nMin) vor der Inbetriebnahme der Laugenpumpe (LP) ausgebildet sind.

24. Wasserführendes Haushaltsgerät nach Anspruch 23, **dadurch gekennzeichnet, dass** die Steuermittel (SE) zum Reduzieren der Drehzahl der Umwälzpumpe (UP) in wenigstens zwei Schritten (I, II) ausgebildet sind.

25. Wasserführendes Haushaltsgerät nach Anspruch 24, **dadurch gekennzeichnet, dass** die Steuermittel (SE) im ersten Schritt (I) zum linearen Reduzieren der Drehzahl der Umwälzpumpe (UP) ausgebildet sind.

26. Wasserführendes Haushaltsgerät nach Anspruch 24 oder 25, **dadurch gekennzeichnet, dass** die Drehzahl der Umwälzpumpe (UP) im Wesentlichen in einer Zeitdauer von 3 bis 30 Sekunden, insbesondere in einer Zeitdauer von 10 bis 15 Sekunden, von der Maximaldrehzahl (nMax) auf die Minimaldrehzahl (nMin) reduzierbar ist.

27. Wasserführendes Haushaltsgerät nach mindestens einem der Ansprüche 24 bis 26, **dadurch gekennzeichnet, dass** die Steuermittel (SE) in einem zweiten Schritt (II) zum Reduzieren der Drehzahl von der Minimaldrehzahl (nMin) auf 0 ausgebildet sind.

28. Wasserführendes Haushaltsgerät nach mindestens einem der Ansprüche 24 bis 27, **dadurch gekennzeichnet, dass** die Steuermittel (SE) zum Abpumpen einer Flüssigkeitsmenge durch Betreiben der Laugenpumpe (LP) nach dem zweiten Schritt (II) ausgebildet sind.

29. Wasserführendes Haushaltsgerät nach Anspruch 28, **dadurch gekennzeichnet, dass** eine Menge von im Wesentlichen zwischen 0,5 und 3 Litern, insbesondere zwischen 1 und 2 Litern, abpumpbar ist.

30. Wasserführendes Haushaltsgerät nach Anspruch 28 oder 29, **dadurch gekennzeichnet, dass** nach Deaktivieren der Umwälzpumpe (LP) die Laugenpumpe (LP)betreibbar ist.

31. Wasserführendes Haushaltsgerät nach Anspruch 30, **dadurch gekennzeichnet, dass** die Laugenpumpe (LP) wenigstens zeitweise mit einer Mitteldrehzahl (nUk) betreibbar ist, die zwischen der Maximaldrehzahl (nMax) und der Minimaldrehzahl (nMin) liegt.

32. Wasserführendes Haushaltsgerät nach Anspruch 31, **dadurch gekennzeichnet, dass** das wasserführende Haushaltsgerät während des Betriebs mit der Mitteldrehzahl (nUk) in einem Unterkorbspülbetrieb betreibbar ist.

33. Wasserführendes Haushaltsgerät nach Anspruch 31 oder 32, **dadurch gekennzeichnet, dass** die Umwälzpumpe (UP) im Wesentlichen für eine Zeitdauer zwischen 5 und 60 Sekunden, insbesondere zwischen 10 und 30 Sekunden, betreibbar ist.

34. Wasserführendes Haushaltsgerät nach mindestens einem der Ansprüche 30 bis 33, **dadurch gekennzeichnet, dass** die Steuermittel (SE) zum Reduzieren der Drehzahl der Umwälzpumpe (UP) in wenigstens zwei Schritten (III, IV) ausgebildet sind.

35. Wasserführendes Haushaltsgerät nach Anspruch 34, **dadurch gekennzeichnet, dass** die Steuermittel (SE) in einem ersten Schritt **(III)** vor dem Betreiben der Laugenpumpe (LP) zum Reduzieren der Drehzahl der Umwälzpumpe (LP) von der Mitteldrehzahl (nUk) auf eine Minimaldrehzahl (nMin) ausgebildet sind.

36. Wasserführendes Haushaltsgerät nach Anspruch 35, **dadurch gekennzeichnet, dass** die Steuermittel (SE) zum wenigstens zeitweisen linearen Reduzieren der Drehzahl der Umwälzpumpe (UP) von der Mitteldrehzahl (nUk) auf die Minimaldrehzahl (nMin) ausgebildet sind.

37. Wasserführendes Haushaltsgerät nach Anspruch 35 oder 36, **dadurch gekennzeichnet, dass** die Drehzahl der Umwälzpumpe (UP) im Wesentlichen in einer Zeitdauer von 3 bis 30 Sekunden, insbesondere in einer Zeitdauer von 8 bis 12 Sekunden, von der Maximaldrehzahl (nMax) auf die Minimaldrehzahl (nMin) reduzierbar ist.

38. Wasserführendes Haushaltsgerät nach mindestens einem der Ansprüche 34 bis 37, **dadurch gekennzeichnet, dass** die Steuermittel (SE) in einem zweiten Schritt (IV) zum Reduzieren der Drehzahl von der Mitteldrehzahl (nUk) auf 0 ausgebildet sind.

39. Wasserführendes Haushaltsgerät nach mindestens einem der Ansprüche 34 bis 38, **dadurch gekennzeichnet, dass** nach dem zweiten Schritt (IV) durch Betreiben der Laugenpumpe (LP) eine zweite Flüssigkeitsmenge abpumpbar ist.

40. Wasserführendes Haushaltsgerät nach Anspruch 39, **dadurch gekennzeichnet, dass** die zweite Flüssigkeitsmenge gleich oder kleiner als die erste Flüssigkeitsmenge ist.

41. Wasserführendes Haushaltsgerät nach mindestens einem der Patentansprüche 23 bis 40, **dadurch gekennzeichnet, dass** die Umwälzpumpe (UP) mit einer Maximaldrehzahl (nMax) betreibbar ist, die im Wesentlichen zwischen 2000 und 3000 Umdrehungen pro Minute, insbesondere zwischen 2300 und 2700 Umdrehungen pro Minute, liegt.

42. Wasserführendes Haushaltsgerät nach mindestens einem der Patentansprüche 23 bis 41, **dadurch gekennzeichnet, dass** die Umwälzpumpe (UP) mit einer Minimaldrehzahl (nMin) betreibbar ist, die im Wesentlichen zwischen 1200 und 1800 pro Minute, insbesondere zwischen 1300 und 1700 Umdrehungen pro Minute, liegt.

43. Wasserführendes Haushaltsgerät nach mindestens einem der Patentansprüche 31 bis 42, **dadurch gekennzeichnet, dass** die Umwälzpumpe (UP) mit einer Mitteldrehzahl (nUk) betreibbar ist, die im Wesentlichen zwischen 1500 und 2000 Umdrehungen pro Minute, insbesondere zwischen 1700 und 2300 Umdrehungen pro Minute, liegt.

44. Wasserführendes Haushaltsgerät nach mindestens einem der Patentansprüche 23 bis 43, **dadurch gekennzeichnet, dass** die Steuerelektronik (SE) eine Leistungselektronik zur Ansteuerung der Laugenpumpe (LP) und der Umwälzpumpe (UP) aufweist.

## Claims

1. Method for pumping fluid out of an aquiferous household device, in particular out of a household dishwashing machine (GS), wherein water is conveyed out of the aquiferous household device at least temporarily by the operation of a drain pump (LP) and water is circulated at least temporarily by the operation of a circulation pump (UP), **characterised in that** the speed of the circulation pump (UP) is lowered from a maximum speed (nMax) at least to a minimum speed (nMin) before start-up of the drain pump (LP) essentially without pressure surges.

2. Method according to claim 1, **characterised in that** the speed of the circulation pump (UP) is reduced in at least two steps (I, II) before operation of the drain pump (LP).

3. Method according to claim 2, **characterised in that** the speed of the circulation pump (UP) is reduced at least temporarily in a linear manner in a first step (I).

4. Method according to at least one of claims 1 or 3, **characterised in that** the speed of the circulation pump (UP) is reduced from a maximum speed (nMax) to the minimum speed (nMin) essentially in a time period from 3 to 30 seconds, in particular in a time period from 10 to 15 seconds.

5. Method according to at least one of claims 2 to 4, **characterised in that** the speed is reduced from the minimum speed (nMin) to 0 in the second step (II).

6. Method according to at least one of claims 2 to 5, **characterised in that** a quantity of fluid is pumped out after the second step (II) by operation of the drain pump (LP).

7. Method according to claim 6, **characterised in that** a quantity of essentially between 0.5 and 3 litres, in particular between 1 and 2 litres, is pumped out.

8. Method according to claim 6 or 7, **characterised in that** the circulation pump (UP) is operated after deactivation of the drain pump (LP).

9. Method according to claim 8, **characterised in that** the circulation pump (UP) is operated at least temporarily with an average speed (nUk), which is between the maximum speed (nMax) and the minimum speed (nMin).

10. Method according to claim 9, **characterised in that** the aquiferous household device is operated during operation with the average speed (nUk) in a lower basket wash cycle.

11. Method according to claim 9 or 10, **characterised in that** the circulation pump (UP) is operated essentially for a time period of between 5 and 60 seconds, in particular between 10 and 30 seconds.

12. Method according to at least one of claims 8 to 11, **characterised in that** the speed of the circulation pump (UP) is reduced in at least two steps (III, IV).

13. Method according to claim 12, **characterised in that** the speed of the circulation pump (UP) is reduced from the average speed (nUk) to a minimum speed (nMin) in a first step (III) before operation of the drain pump (LP).

14. Method according to claim 13, **characterised in** that the speed of the circulation pump (UP) is reduced at least temporarily in a linear manner from the average speed (nUk) to the minimum speed (nMin).

15. Method according to claim 13 or 14, **characterised in that** the speed of the circulation pump (UP) is reduced from the maximum speed (nMax) to the minimum speed (nMin) essentially in a time period from 3 to 30 seconds, in particular in a time period from 8 to 12 seconds.

16. Method according to at least one of claims 12 to 15, **characterised in that** the speed is reduced from the average speed (nUk) to 0 in a second step (IV).

17. Method according to at least one of claims 12 to 16, **characterised in that** a second quantity of fluid is pumped out after the second step (IV) by operation of the drain pump (LP).

18. Method according to claim 17, **characterised in that** the second quantity of fluid is equal to or less than the first quantity of fluid.

19. Method according to at least one of claims 1 to 18, **characterised in that** the maximum speed (nMax) is essentially between 2000 and 3000 revolutions per minute, in particular between 2300 and 2700 revolutions per minute.

20. Method according to at least one of claims 1 to 19, **characterised in that** the minimum speed (nMin) is essentially between 1200 and 1800 revolutions per minute, in particular between 1300 and 1700 revolutions per minute.

21. Method according to at least one of claims 9 to 20, **characterised in that** the average speed (nUk) is essentially between 1500 and 2000 revolutions per minute, in particular between 1700 and 2300 revolutions per minute.

22. Method according to at least one of claims 1 to 21, **characterised in that** the drain pump (LP) and the circulation pump (UP) are controlled using an electronic power system of the electronic control system (SE).

23. Aquiferous household device, in particular a household dishwashing machine (GS), at least comprising a drain pump (LP) with which water can be conveyed at least temporarily out of the aquiferous household device, and at least comprising a circulation pump (UP) with which fluid can be circulated in the aquiferous household device, and having control means (SE) for controlling the drain pump (LP) and the circulation pump (UP), **characterised in that** the control means (SE) are embodied to lower the speed of the circulation pump (UP) from a maximum speed (nMax) to at least a minimum speed (nMin) before start-up of the drain pump (LP) essentially without pressure surges.

24. Aquiferous household device according to claim 23, **characterised in that** the control means (SE) are embodied to reduce the speed of the circulation pump (UP) in at least two steps (I, II).

25. Aquiferous household device according to claim 24, **characterised in that** the control means (SE) are embodied to reduce the speed of the circulation pump (UP) in a linear manner in the first step (I).

26. Aquiferous household device according to claim 24 or 25, **characterised in that** the speed of the circulation pump (UP) can be reduced from the maximum speed (nMax) to the minimum speed (nMin) essentially in a time period from 3 to 30 seconds, in particular in a time period from 10 to 15 seconds,.

27. Aquiferous household device according to at least one of claims 24 to 26, **characterised in that** the control means (SE) are embodied to reduce the speed from the minimum speed (nMin) to 0 in a second step (II).

28. Aquiferous household device according to at least one of claims 24 to 27, **characterised in that** the control means (SE) are embodied to pump a quantity of fluid out after the second step (II) by operation of the drain pump (LP).

29. Aquiferous household device according to claim 28, **characterised in that** a quantity of essentially between 0.5 and 3 litres, in particular between 1 and 2 litres, can be pumped out.

30. Aquiferous household device according to claim 28 or 29, **characterised in that** the drain pump (LP) can be operated after deactivation of the circulation pump (UP).

31. Aquiferous household device according to claim 30, **characterised in that** the drain pump (LP) can be operated at least temporarily with an average speed (nUk), which is between the maximum speed (nMax) and the minimum speed (nMin).

32. Aquiferous household device according to claim 31, **characterised in that** the aquiferous household device (GS) can be operated during operation with the average speed (nUk) in a lower basket wash cycle.

33. Aquiferous household device according to claim 31 or 32, **characterised in that** the circulation pump (UP) can be operated essentially for a time period of between 5 and 60 seconds, in particular between 10 and 30 seconds.

34. Aquiferous household device according to at least one of claims 30 to 33, **characterised in that** the control means (SE) are embodied to reduce the speed of the circulation pump (UP) in at least two steps (III, IV).

35. Aquiferous household device according to claim 34, **characterised in that** the control means (SE) are embodied to reduce the speed of the circulation pump (LP) from the average speed (nUk) to a minimum speed (nMin) in a first step (III) before operation of the drain pump (LP).

36. Aquiferous household device according to claim 35, **characterised in that** the control means (SE) are embodied to reduce the speed of the circulation pump (UP) at least temporarily in a linear manner from the average speed (nUk) to the minimum speed (nMin).

37. Aquiferous household device according to claim 35 or 36, **characterised in that** the speed of the circulation pump (UP) can be reduced from the maximum speed (nMax) to the minimum speed (nMin) essentially in a time period from 3 to 30 seconds, in particular in a time period from 8 to 12 seconds.

38. Aquiferous household device according to at least one of claims 34 to 37, **characterised in that** the control means (SE) are embodied to reduce the speed from the average speed (nUk) to 0 in a second step (IV).

39. Aquiferous household device according to at least one of claims 34 to 38, **characterised in that** a second quantity of fluid can be pumped out after the second step (IV) by operation of the drain pump (LP).

40. Aquiferous household device according to claim 39, **characterised in that** the second quantity of fluid is equal to or less than the first quantity of fluid.

41. Aquiferous household device according to at least one of claims 23 to 40, **characterised in that** the circulation pump (UP) can be operated with a maximum speed (nMax), which is essentially between 2000 and 3000 revolutions per minute, in particular between 2300 and 2700 revolutions per minute.

42. Aquiferous household device according to at least one of claims 23 to 41, **characterised in that** the circulation pump (UP) can be operated with a minimum speed (nMin), which is essentially between 1200 and 1800 revolutions per minute, in particular between 1300 and 1700 revolutions per minute.

43. Aquiferous household device according to at least one of claims 31 to 42, **characterised in that** the circulation pump (UP) can be operated with an average speed (nUk), which is essentially between 1500 and 2000 revolutions per minute, in particular between 1700 and 2300 revolutions per minute.

44. Aquiferous household device according to at least one of claims 23 to 43, **characterised in that** the electronic control system (SE) comprises an electronic power system to control the drain pump (LP) and the circulation pump (UP).

## Revendications

1. Procédé de vidange d'un liquide hors d'un appareil ménager à circulation d'eau, notamment d'un lave-vaisselle (GS) à usage domestique, pendant lequel de l'eau est refoulée au moins par intermittence hors de l'appareil ménager à circulation d'eau en raison du fonctionnement d'une pompe à liquide de lavage (LP) et de l'eau est mise en circulation au moins par intermittence en raison du fonctionnement d'une pompe de circulation (UP), **caractérisé en ce que** la vitesse de rotation de la pompe de circulation (UP) avant la mise en service de la pompe à liquide de lavage (LP) est baissée essentiellement sans coups de bélier d'une vitesse de rotation maximale (nMax) au moins jusqu'à une vitesse de rotation minimale (nMin).

2. Procédé selon la revendication 1, **caractérisé en ce que** la vitesse de rotation de la pompe de circulation (UP) est réduite pendant au moins deux étapes (I, II) avant le fonctionnement de la pompe à liquide de lavage (LP).

3. Procédé selon la revendication 2, **caractérisé en ce que** pendant une première étape (I), la vitesse de rotation de la pompe de circulation (UP) est réduite linéairement au moins par intermittence.

4. Procédé selon au moins l'une quelconque des revendications 1 à 3, **caractérisé en ce que** la vitesse de rotation de la pompe de circulation (UP) est réduite d'une vitesse de rotation maximale (nMax) à la vitesse de rotation minimale (nMin) pendant une durée de 3 à 30 secondes, notamment pendant une durée de 10 à 15 secondes.

5. Procédé selon au moins l'une quelconque des revendications 2 à 4, **caractérisé en ce qu'**à la deuxième étape (II), la vitesse de rotation est réduite de la vitesse de rotation minimale (nMin) à zéro.

6. Procédé selon au moins l'une quelconque des revendications 2 à 5, **caractérisé en ce qu'**après la deuxième étape (II), une quantité de liquide est vidangée en raison du fonctionnement de la pompe à liquide de lavage (LP).

7. Procédé selon la revendication 6, **caractérisé en ce qu'**une quantité essentiellement comprise entre 0,5 et 3 litres, notamment entre 1 et 2 litres, est vidangée.

8. Procédé selon la revendication 6 ou 7, **caractérisé en ce que** la pompe de circulation (UP) fonctionne après la désactivation de la pompe à liquide de lavage (LP).

9. Procédé selon la revendication 8, **caractérisé en ce que** la pompe de circulation (UP) fonctionne au moins par intermittence avec une vitesse de rotation moyenne (nUk) qui est située entre la vitesse de rotation maximale (nMax) et la vitesse de rotation minimale (nMin).

10. Procédé selon la revendication 9, **caractérisé en ce que** l'appareil ménager à circulation d'eau, pendant le fonctionnement, fonctionne avec la vitesse de rotation moyenne (nUk) dans un régime de lavage de panier inférieur.

11. Procédé selon la revendication 9 ou 10, **caractérisé en ce que** la pompe de circulation (UP) fonctionne essentiellement pour une durée comprise entre 5 et 60 secondes, notamment entre 10 et 30 secondes.

12. Procédé selon au moins l'une quelconque des revendications 8 à 11, **caractérisé en ce que** la vitesse de rotation de la pompe de circulation (UP) est réduite pendant au moins deux étapes (III, IV).

13. Procédé selon la revendication 12, **caractérisé en ce que** la vitesse de rotation de la pompe de circulation (UP) est réduite de la vitesse de rotation moyenne (nUk) à une vitesse de rotation minimale (nMin) pendant une première étape (III) avant le fonctionnement de la pompe à liquide de lavage (LP).

14. Procédé selon la revendication 13, **caractérisé en ce que** la vitesse de rotation de la pompe de circulation (UP) est réduite linéairement au moins par intermittence de la vitesse de rotation moyenne (nUk) à la vitesse de rotation minimale (nMin).

15. Procédé selon la revendication 13 ou 14, **caractérisé en ce que** la vitesse de rotation de la pompe de circulation (UP) est réduite de la vitesse de rotation maximale (nMax) à la vitesse de rotation minimale (nMin) essentiellement pendant une durée de 3 à 30 secondes, notamment pendant une durée de 8 à 12 secondes.

16. Procédé selon au moins l'une quelconque des revendications 12 à 15, **caractérisé en ce que** la vitesse de rotation est réduite de la vitesse de rotation moyenne (nUk) à zéro pendant une deuxième étape (IV).

17. Procédé selon au moins l'une quelconque des revendications 12 à 16, **caractérisé en ce qu'**une deuxième quantité de liquide est vidangée après la deuxième étape (IV) en raison du fonctionnement de la pompe à liquide de lavage (LP).

18. Procédé selon la revendication 17, **caractérisé en ce que** la deuxième quantité de liquide est égale ou inférieure à la première quantité de liquide.

19. Procédé selon au moins l'une quelconque des revendications 1 à 18, **caractérisé en ce que** la vitesse de rotation maximale (nMax) est essentiellement comprise entre 2000 et 3000 tours par minute, notamment entre 2300 et 2700 tours par minute.

20. Procédé selon au moins l'une quelconque des revendications 1 à 19, **caractérisé en ce que** la vitesse de rotation minimale (nMin) est essentiellement comprise entre 1200 et 1800 tours par minute, notamment entre 1300 et 1700 tours par minute.

21. Procédé selon au moins l'une quelconque des revendications 9 à 20, **caractérisé en ce que** la vitesse de rotation moyenne (nUk) est essentiellement comprise entre 1500 et 2000 tours par minute, notamment entre 1700 et 2300 tours par minute.

22. Procédé selon au moins l'une quelconque des revendications 1 à 21, **caractérisé en ce que** la pompe à liquide de lavage (LP) et la pompe de circulation (UP) sont commandées avec une électronique de puissance de l'électronique de commande (SE).

23. Appareil ménager à circulation d'eau, notamment lave-vaisselle (GS) à usage domestique, présentant au moins une pompe à liquide de lavage (LP), au moyen de laquelle de l'eau peut être refoulée au moins par intermittence hors de l'appareil ménager à circulation d'eau, et présentant au moins une pompe de circulation (UP) au moyen de laquelle du liquide peut être mis en circulation dans l'appareil ménager à circulation d'eau, et comprenant des moyens de commande (SE) destinés à commander la pompe à liquide de lavage (LP) et la pompe de circulation (UP), **caractérisé en ce que** les moyens de commande (SE) sont réalisés pour baisser, essentiellement sans coups de bélier, la vitesse de rotation de la pompe de circulation (UP) d'une vitesse de rotation maximale (nMax) jusqu'à au moins une vitesse de rotation minimale (nMin) avant la mise en service de la pompe à liquide de lavage (LP).

24. Appareil ménager à circulation d'eau selon la revendication 23, **caractérisé en ce que** les moyens de commande (SE) sont réalisés pour réduire la vitesse de rotation de la pompe de circulation (UP) pendant au moins deux étapes (I, II).

25. Appareil ménager à circulation d'eau selon la revendication 24, **caractérisé en ce que** les moyens de commande (SE) sont réalisés pour la réduction linéaire de la vitesse de rotation de la pompe de circulation (UP) pendant la première étape (I).

26. Appareil ménager à circulation d'eau selon la revendication 24 ou 25, **caractérisé en ce que** la vitesse de rotation de la pompe de circulation (UP) peut être réduite de la vitesse de rotation maximale (nMax) à la vitesse de rotation minimale (nMin) essentiellement pendant une durée de 3 à 30 secondes, notamment pendant une durée de 10 à 15 secondes.

27. Appareil ménager à circulation d'eau selon au moins l'une quelconque des revendications 24 à 26, **caractérisé en ce que** les moyens de commande (SE) sont réalisés pour réduire la vitesse de rotation de la vitesse de rotation minimale (nMin) à zéro pendant une deuxième étape (II).

28. Appareil ménager à circulation d'eau selon au moins l'une quelconque des revendications 24 à 27, **caractérisé en ce que** les moyens de commande (SE) sont réalisés pour vidanger une quantité de liquide en raison du fonctionnement de la pompe à liquide de lavage (LP) après la deuxième étape (II).

29. Appareil ménager à circulation d'eau selon la revendication 28, **caractérisé en ce qu'**une quantité comprise essentiellement entre 0,5 et 3 litres, notamment entre 1 et 2 litres, peut être vidangée.

30. Appareil ménager à circulation d'eau selon la revendication 28 ou 29, **caractérisé en ce que** la pompe à liquide de lavage (LP) peut fonctionner après la désactivation de la pompe de circulation (UP).

31. Appareil ménager à circulation d'eau selon la revendication 30, **caractérisé en ce que** la pompe à liquide de lavage (LP) peut fonctionner au moins par intermittence avec une vitesse de rotation moyenne (nUk) qui est située entre la vitesse de rotation maximale (nMax) et la vitesse de rotation minimale (nMin).

32. Appareil ménager à circulation d'eau selon la revendication 31, **caractérisé en ce que** l'appareil ménager à circulation d'eau, pendant le fonctionnement, peut fonctionner avec la vitesse de rotation moyenne (nUk) dans un régime de lavage de panier inférieur.

33. Appareil ménager à circulation d'eau selon la revendication 31 ou 32, **caractérisé en ce que** la pompe de circulation (UP) peut fonctionner essentiellement pour une durée comprise entre 5 et 60 secondes, notamment entre 10 et 30 secondes.

34. Appareil ménager à circulation d'eau selon au moins l'une quelconque des revendications 30 à 33, **caractérisé en ce que** les moyens de commande (SE) sont réalisés pour réduire la vitesse de rotation de la pompe de circulation (UP) pendant au moins deux étapes (III, IV).

35. Appareil ménager à circulation d'eau selon la revendication 34, **caractérisé en ce que** les moyens de commande (SE) sont réalisés pour réduire la vitesse de rotation de la pompe de circulation (LP) de la vitesse de rotation moyenne (nUk) à la vitesse de rotation minimale (nMin) pendant une première étape (III) avant le fonctionnement de la pompe à liquide de lavage (LP).

36. Appareil ménager à circulation d'eau selon la revendication 35, **caractérisé en ce que** les moyens de commande (SE) sont réalisés pour la réduction linéaire au moins par intermittence de la vitesse de rotation de la pompe de circulation (UP) de la vitesse de rotation moyenne (nUk) à la vitesse de rotation minimale (nMin).

37. Appareil ménager à circulation d'eau selon la revendication 35 ou 36, **caractérisé en ce que** la vitesse de rotation de la pompe de circulation (UP) peut être réduite de la vitesse de rotation maximale (nMax) à la vitesse de rotation minimale (nMin) essentiellement pendant une durée de 3 à 30 secondes, notamment pendant une durée de 8 à 12 secondes.

38. Appareil ménager à circulation d'eau selon au moins l'une quelconque des revendications 34 à 37, **caractérisé en ce que** les moyens de commande (SE) sont réalisés pour réduire la vitesse de rotation moyenne (nUk) à zéro pendant une deuxième étape (IV).

39. Appareil ménager à circulation d'eau selon au moins l'une quelconque des revendications 34 à 38, **caractérisé en ce qu'**une deuxième quantité de liquide peut être vidangée après la deuxième étape (IV) en raison du fonctionnement de la pompe à liquide de lavage (LP).

40. Appareil ménager à circulation d'eau selon la revendication 39, **caractérisé en ce que** la deuxième quantité de liquide est égale ou inférieure à la première quantité de liquide.

41. Appareil ménager à circulation d'eau selon au moins l'une quelconque des revendications 23 à 40, **caractérisé en ce que** la pompe de circulation (UP) peut fonctionner avec une vitesse de rotation maximale (nMax) qui est essentiellement comprise entre 2000 et 3000 tours par minute, notamment entre 2300 et 2700 tours par minute.

42. Appareil ménager à circulation d'eau selon au moins l'une quelconque des revendications 23 à 41, **caractérisé en ce que** la pompe de circulation (UP) peut fonctionner avec une vitesse de rotation minimale (nMin) qui est essentiellement comprise entre 1200 et 1800 tours par minute, notamment entre 1300 et 1700 tours par minute.

43. Appareil ménager à circulation d'eau selon au moins l'une quelconque des revendications 31 à 42, **caractérisé en ce que** la pompe de circulation (UP) peut fonctionner avec une vitesse de rotation moyenne (nUk) qui est essentiellement comprise entre 1500 et 2000 tours par minute, notamment entre 1700 et 2300 tours par minute.

44. Appareil ménager à circulation d'eau selon au moins l'une quelconque des revendications 23 à 43, **caractérisé en ce que** l'électronique de commande (SE) présente une électronique de puissance pour commander la pompe à liquide de lavage (LP) et la pompe de circulation (UP).
